# EUROPÄISCHE PATENTSCHRIFT

(11) **EP 1 373 619 B1**
(45) Veröffentlichungstag und Bekanntmachung des Hinweises auf die Patenterteilung: **27.12.2006**
(21) Anmeldenummer: 02716744.4
(22) Anmeldetag: 08.02.2002
(51) Int. Cl.: D03D 47/23

(54) **NEHMERGREIFER FÜR EINE GREIFERWEBMASCHINE**
RECEIVING GRIPPER FOR A RAPIER LOOM
PINCE DE PREHENSION POUR METIER A TISSER A PINCE

(30) Priorität: 21.03.2001 DE 10114756
(43) Veröffentlichungstag der Anmeldung: 02.01.2004
(73) Patentinhaber: Picanol N.V., 8900 Ieper (BE)
(72) Erfinder: MOENECLAEY, Denis, B-8840 Oostnieuwkerke-Staden (BE); STRUBBE, Patrick, B-8470 Gistel (BE)
(74) Vertreter: Patentanwälte Ruff, Wilhelm, Beier, Dauster & Partner
(86) Internationale Anmeldenummer: PCT/EP2002/001305
(87) Internationale Veröffentlichungsnummer: WO 2002/077342

(56) Entgegenhaltungen:
- US-A- 3 613 740
- US-A- 3 986 532
- PATENT ABSTRACTS OF JAPAN vol. 015, no. 263 (C-0847), 4. Juli 1991 (1991-07-04) & JP 03 090657 A (IWAO YAMAJI), 16. April 1991 (1991-04-16)

## Beschreibung

Die Erfindung betrifft einen Nehmergreifer für eine Greiferwebmaschine mit einem Bauteil, das einen Klemmhaken mit einer Klemmfläche aufweist, und mit einem beweglichen Bauteil, das eine der Klemmfläche des Klemmhakens zugeordnete Gegenklemmfläche besitzt.

Bei Nehmergreifern der eingangs genannten Art ist das den Klemmhaken aufweisende Bauteil fest an einem Greiferband oder an einem ein Greiferband verlängernden Führungsteil angebracht. Das bewegliche Bauteil ist derart beweglich, dass seine Gegenklemmfläche mittels einer Belastungsfeder der Klemmfläche des Klemmhakens zugestellt wird und entgegen der Kraft der Belastungsfeder so bewegt werden kann, dass die Gegenklemmfläche von der Klemmfläche des Klemmhakens abgehoben wird. Hierzu ist es bekannt, das bewegliche Bauteil als ein in Bewegungsrichtung oder Längsrichtung des Greifers bewegliches Element auszubilden (US-Patente 4 736 777 und 4 739 805) oder auch das bewegliche Element als zweiarmigen Hebel auszubilden, der um eine Schwenkachse verschwenkbar ist (US-Patent 3 986 532). Das bewegliche Bauteil, sei es in Längsrichtung verschiebbar oder um eine Schwenkachse verschwenkbar, ist üblicherweise aus einem Metall hergestellt.

Der Erfindung liegt die Aufgabe zugrunde, die Funktionssicherheit eines Nehmergreifers der eingangs genannten Art zu verbessern.

Diese Aufgabe wird dadurch gelöst, dass das bewegliche Bauteil aus keramischem Material hergestellt ist.

Das keramische Material führt zu einer relativ hohen Steifheit und Festigkeit des beweglichen Bauteils, das jedoch aufgrund des relativ geringen spezifischen Gewichts des keramischen Materials dennoch eine relativ kleine Masse und ein entsprechend kleines Massenträgheitsmoment aufweist. Dadurch ist dieses bewegliche Element relativ unempfindlich gegen Vibrationen oder Schwingungen, die dazu führen könnten, dass sich die Gegenklemmfläche von der Klemmfläche des Klemmhakens löst, so dass der Greifer ungewollt sich öffnet und den Schussfaden verliert. Darüber hinaus ist der Verschleiß im Bereich der Gegenklemmfläche und/oder im Bereich eines Lagers und/oder im Bereich des Angriffs eines Betätigungsnockens o.dgl. wesentlich geringer als bei Metall. Auf die Verschleißfestigkeit oder die Festigkeit erhöhende Einsätze kann in der Regel verzichtet werden.

In weiterer Ausgestaltung der Erfindung wird vorgesehen, dass auch das Bauteil mit dem Klemmhaken aus keramischen Material hergestellt ist. Damit lässt sich das Gewicht des Greifers insgesamt verringern, während auch der Verschleiß im Bereich des Klemmhakens reduziert wird.

Weitere Merkmale und Vorteile der Erfindung ergeben sich aus der nachfolgenden Beschreibung des in der Zeichnung dargestellten Ausführungsbeispiels.

Die Zeichnung zeigt in einer Explosionsdarstellung ein fest an einem Greiferband oder einem Führungsteil anbringbares Bauteil mit einem Klemmhaken und ein dazu relativ bewegliches Bauteil.

Der in der Zeichnung nur teilweise dargestellte Nehmergreifer besitzt ein Bauteil 10, das fest an einem Greiferband oder an einem ein Greiferband verlängernden Führungsteil angebracht wird. Das vordere Ende dieses Bauteils 10 ist mit einem Klemmhaken 11 versehen, der an einer Spitze beginnt und eine nach hinten weisende Hakenzunge aufweist. Diese Hakenzunge bildet eine Klemmfläche 12, der eine Gegenklemmfläche 13 eines beweglichen Bauteils 14 zugeordnet ist.

Das bewegliche Bauteil 14 ist ein zweiarmiger Hebel, dessen dem Klemmhaken 11 zugewandter Kopf 15 mit der Gegenklemmfläche 13 versehen ist. Das Stirnende des Kopfes 15 ist mit einer Profilierung 16 versehen, der eine Profilierung 17 auf der Innenseite des Klemmhakens 11 zugeordnet ist. Die Bedeutung dieser Profilierungen 16, 17 ist in der parallelen Patentanmeldung der Anmelderin (internes Aktenzeichen: P 40197 DE) erläutert. Die Klemmfläche 12 und/oder die Gegenklemmfläche 13 können auch glatt oder eben sein.

Der zweite Arm des Hebels 14 bildet ein Betätigungselement 18, das einem nicht dargestellten Anschlag zugeordnet ist. Wenn das Betätigungselement 18 gegen diesen Anschlag anläuft, wird der Hebel 14 um seine Schwenkachse verschwenkt, wodurch der Greifer geöffnet wird, d.h. die Gegenklemmfläche 13 von der Klemmfläche 12 abgehoben wird. Der zweiarmige Hebel 14 ist zwischen den beiden Armen mit einer Lageraussparung 19 versehen, mit der er auf einem Bolzen oder Achszapfen 20 gelagert wird, der von dem Bauteil 10 abragt. Im Bereich des Betätigungselementes 18 greift an diesen Arm des Hebels 14 eine nicht dargestellte Druckfeder an, die den Hebel 14 so belastet, dass die Gegenklemmfläche 13 an die Klemmfläche 12 des Klemmhakens 11 angedrückt wird. Der Hebel 14 ist so gestaltet, dass sein Schwerpunkt wenigstens annähernd in der von der Lageraussparung 19 und dem Bolzen oder Achszapfen 20 gebildeten Schwenkachse liegt. Der Zweck dieser Maßnahme ist in einer parallelen Patentanmeldung der Anmelderin (internes Aktenzeichen: P 40198 DE) erläutert.

Das bewegliche Bauteil in Form des Hebels 14 ist aus einem keramischen Material hergestellt. Das keramische Material wird, insbesondere in Pulverform, in die dargestellte Form des Hebels 14 gebracht und dann gesindert oder gebrannt. Mit den heute üblichen Techniken ist es möglich, den Hebel 14 in seiner endgültigen Form herzustellen, ohne dass nachträgliche Bearbeitungen notwendig sind, d.h. auch keine Bearbeitungen im Bereich der Gegenklemmfläche 13, der Führungsmittel 16, des Betätigungselementes 18 und der Lageraufnahme 19. Das keramische Material hat den Vorteil, dass das spezifische Gewicht relativ gering ist. Darüber hinaus weist das keramische Material eine hohe Festigkeit und auch eine hohe Härte auf. Der Verschleiß im Bereich der Gegenklemmfläche 13, des Betätigungselementes 18 und der Lageraufnahme 19 ist somit gering. Darüber hinaus ist die Gefahr von Schwingungen relativ gering, insbesondere wenn der Schwerpunkt im Bereich der Schwenkachse 19, 20 liegt. Damit lassen sich die notwendigen Kräfte der Druckfeder beschränken, so dass Verschleiß auch im Bereich des Lagers wesentlich verringert werden kann.

Das Bauteil 10 wird in den meisten Fällen aus Metall hergestellt werden, wobei der Lagerzapfen 20 mit einer verschleißfesten Buchse versehen wird. Es ist jedoch auch vorteilhaft, dieses Bauteil 10 mit dem Klemmhaken 11 und dem Lagerzapfen 20 aus keramischem Material herzustellen.

Die Erfindung ist bei dem Ausführungsbeispiel anhand eines beweglichen Bauteils in Form eines schwenkbaren Hebels 14 erläutert worden. Die Erfindung ist selbstverständlich auch für bewegliche Bauteile von Nehmergreifern geeignet, die nicht verschwenkbar sind, sondern vielmehr in Längsrichtung hin- und herbewegt werden, wie das beispielsweise aus den US-Patenten 4 520 851, 4 736 777 und 4 739 805 bekannt ist. Dabei ist es dann zweckmäßig, wenn auch der Betätigungshebel aus keramischem Material hergestellt wird, der an das längs verschiebliche Bauteil angelenkt ist und die Längsbewegung überträgt.

## Patentansprüche

1. Nehmergreifer für eine Greiferwebmaschine mit einem Bauteil (10), das einen Klemmhaken (11) mit einer Klemmfläche (12) aufweist, und mit einem beweglichen Bauteil (14), das eine der Klemmfläche (12) des Klemmhakens (11) zugeordnete Gegenklemmfläche (13) bildet, **dadurch gekennzeichnet, dass** das bewegliche Bauteil (14) aus keramischem Material hergestellt ist.

2. Nehmergreifer nach Anspruch 1, **dadurch gekennzeichnet, dass** das bewegliche Bauteil ein zweiarmiger Schwenkhebel (14) ist, dessen einer Arm mit einem Kopf (15) versehen ist, der die Gegenklemmfläche (13) enthält.

3. Nehmergreifer nach Anspruch 2, **dadurch gekennzeichnet, dass** der zweite Arm des Schwenkhebels (14) mit einem Betätigungselement (18) versehen ist.

4. Nehmergreifer nach einem der Ansprüche 2 bis 3, **dadurch gekennzeichnet, dass** der Schwenkhebel (14) zwischen den Armen mit einer Lageraufnahme (19) versehen ist.

5. Nehmergreifer nach Anspruch 4, **dadurch gekennzeichnet, dass** der Schwerpunkt des Schwenkhebels (14) annähernd in der Lageraufnahme (19) liegt.

6. Nehmergreifer nach einem der Ansprüche 1 bis 5, **dadurch gekennzeichnet, dass** das Bauteil (10) mit dem Klemmhaken (11) aus keramischem Material hergestellt ist.

## Claims

1. A receiving gripper for a rapier loom, comprising a component (10) which is fitted with a clamping hook (11) having a clamping surface (12) and comprising a movable component (14) which includes a mating clamp face (13) paired with the clamping face (12) of the clamping hook (11), **characterized in that** the movable component (14) is made of ceramic material.

2. Receiving gripper as claimed in claim 1, **characterized in that** the movable component is a two-arm lever (14) one arm of which is fitted with a head (15) including the mating clamp face (13).

3. Receiving gripper as claimed in claim 2, **characterized in that** the second arm of the pivot lever (14) is fitted with a drive element (18).

4. Receiving gripper as claimed in one of claims 2 through 3, **characterized in that** the pivot lever (14) is provided between its arms with a bearing opening (19).

5. Receiving gripper as claimed in claim 4, **characterized in that** the center of mass of the pivot lever (14) is situated approximately at the bearing opening (19).

6. Receiving gripper as claimed in one of claims 1 through 5, **characterized in that** the component (10) together with the clamping hook (11) are made of ceramic material.

## Revendications

1. Pince tireuse un métier à tisser à pince comprenant un composant (10) comportant un crochet de serrage (11) comprenant une surface de serrage (12) ainsi qu'un composant mobile (14) constituant une contre-surface de serrage (13) associée à la surface de serrage (12) du crochet de serrage (11), **caractérisée en ce que** le composant mobile (14) est réalisé en un matériau céramique.

2. Pince selon la revendication 1, **caractérisée en ce que** le composant mobile est constitué par un levier à pivotement à double bras (14) dont l'un des bras est pourvu d'une tête (15) comportant la contre-surface de serrage (13).

3. Pince selon la revendication 2, **caractérisée en ce que** le second bras du levier à pivotement (14) est doté d'un élément de manoeuvre (18).

4. Pince selon l'une des revendications 2 à 3, **caractérisée en ce que** le levier à pivotement (14) est pourvu d'un logement (19) interposé entre les bras.

5. Pince selon la revendication 4, **caractérisée en ce que** le centre de gravité du levier à pivotement (14) se trouve à peu près dans le logement (19).

6. Pince selon l'une des revendications 1 à 5, **caractérisée en ce que** le composant (10) comportant le crochet de serrage (11) est réalisé en un matériau céramique.
